# EUROPÄISCHE PATENTSCHRIFT

(11) **EP 0 040 755 B1**
(45) Veröffentlichungstag und Bekanntmachung des Hinweises auf die Patenterteilung: **28.09.1983**
(21) Anmeldenummer: 81103665.6
(22) Anmeldetag: 13.05.1981
(51) Int. Cl.: D06L 1/04

(54) **Reinigungsverstärker zum Chemischreinigen von Textilien**
Intensifying agent for the dry-cleaning of textiles
Renforçateur de nettoyage pour le nettoyage à sec de matières textiles

(30) Priorität: 21.05.1980 DE 3019319
(43) Veröffentlichungstag der Anmeldung: 02.12.1981
(73) Patentinhaber: Henkel Kommanditgesellschaft auf Aktien, 40191 Düsseldorf (DE)
(72) Erfinder: Grünewälder, Werner, D-5657 Haan/Rhld (DE); Bussmann, Heinz, D-4006 Erkrath 2 (DE)

## Beschreibung

Gegenstand der DE-A-2 644 073 sind Reinigungsverstärker zum Chemischreinigen von Textilien auf der Basis von anionaktiven und kationaktiven Tensiden, Lösungsmitteln und Wasser, gekennzeichnet durch folgende Zusammensetzung:

Diese Reinigungsverstärker besitzen ein hohes Schmutztragevermögen und eignen sich besonders zur Reinigung von weißen oder pastellfarbigen Textilien aus den üblichen Fasermaterialien, wie Wolle, Baumwolle, Regeneratcellulose, Polyamid, Polyester, Polyacrylnitril, wobei auch sehr empfindliche Textilien aus solchen Fasermaterialien, deren hohe Vergrauungstendenz bekannt ist, problemlos gereinigt werden können.

Es hat sich jedoch gezeigt, daß diese Reinigungsverstärker eine nachfolgende wasserabweisende Ausrüstung, wie sie besonders für Sport- und Wetterschutzbekleidung infrage kommt, in ihrer Wirksamkeit beeinträchtigen können. Dieses Problem ist an sich bekannt, es beruht auf der Anwesenheit von Reinigungsverstärker-Resten in den gereinigten Textilien (J. Kurz »Die Praxis der Chemischreinigung«, 111, S. 222).

Der Erfindung liegt die Aufgabe zugrunde, einen Reinigungsverstärker für die Chemischreinigung zu entwickeln, welcher für die Reinigung von Textilien, insbesondere Sport- und Wetterschutzbekleidung, aus vergrauungsempfindlichen Textilmaterialien besonders geeignet ist, ohne eine nachfolgende Hydrophobierung in ihrer Wirksamkeit zu beeinträchtigen. Die Aufgabe wird dadurch gelöst, daß man in der Reinigungsverstärker-Mischung der DE-A-2 644 073 das Petrolsulfonat durch Chlorparaffinsulfonate der Kettenlängen C₁₂―C₃₀ ersetzt.

Gegenstand der Erfindung sind somit Reinigungsverstärker zum Chemischreinigen von Textilien auf der Basis von

wobei das Verhältnis von a : (b + c) =1 :4 bis 1 : 12, und das Verhältnis von b : c=1 : 0,8 bis 1 : 1,5 beträgt, die dadurch gekennzeichnet sind, daß sie als weitere Sulfonate Chlorparaffinsulfonate der Kettenlängen C₁₂- C₃₀ enthalten.

Als oberflächenaktive quaternäre Ammoniumverbindungen werden die in der DE-A-2 644 073 beschriebenen Kationtenside eingesetzt, die eine quaternäre Ammoniumgruppe und wenigstens einen gegebenenfalls substituierten höheren Kohlenwasserstoffrest mit 7-22 C-Atomen, der ein Alkyl- oder Alkylarylrest sein kann, enthalten.

Die quaternären Ammoniumverbindungen liegen im Gemisch mit Toluolsulfonat oder Xylolsulfonat und den Chlorparaffinsulfonaten vor, wobei es für die besondere Wirksamkeit des Reinigungsverstärkers hinsichtlich Reinigungskraft und Schmutztragevermögen von Bedeutung ist, daß das angegebene Verhältnis von Kationtensid zu Aniontensiden, sowie das Verhältnis von Toluol- bzw. Xylolsulfonat zu Chlorparaffinsulfonaten eingehalten wird.

Sowohl das Kationtensid wie auch die Aniontenside liegen in Salzform vor, wobei das Gegenion beliebig sein kann, sofern es die Löslichkeit in der organischen Reinigungsflotte nicht beeinträchtigt. Bevorzugt werden die Alkali-, Ammonium- und Alkanolaminsalze.

Die Chlorparaffinsulfonate leiten sich bevorzugt von geradkettigen Paraffinen der Kettenlängen C₁₂-C₃ₒ ab, wobei relativ enge Kettenlängenschnitte, z. B. C₁₅-C₁₈, C₂₀-C₂₁, C₂₀-C₂₄ als Ausgangsmaterial besonders geeignet sind. Die Herstellung der Chlorparaffinsulfonate erfolgt durch Sulfochlorierung der entsprechenden Paraffingemische bei erhöhten Temperaturen bis zu 120°C und anschließende Verseifung mit der gewünschten Base, vorzugsweise Natronlauge, bei 90-100°C. Die Produkte stellen im wesentlichen Gemische aus Paraffin-Monosulfonaten und Chlorparaffinen dar (Ullmanns, Enzyklopädie der technischen Chemie, 1965,16. Band, Seiten 562/563).

Bevorzugte Produkte enthalten 30-50 Gew.-% an Monosulfat und 4-25 Gew.-% an organisch gebundenem Chlor. Entsprechende Produkte sind im Handel erhältlich.

Der Ersatz der Petrolsulfonate durch Chlorparaffinsulfonate in den Reinigungsverstärkern der DE-A-2 644 073 hat einen entscheidenden Einfluß auf die Wirksamkeit einer wasserabstoßenden Imprägnierung, wie sie z. B. für Sport- und Wetterschutzbekleidung regelmäßig im Anschluß an die Reinigung durchgeführt wird. Überraschenderweise wird hierdurch eine wesentliche Verbesserung des Hydrophobiereffektes, wie er beispielsweise durch eine übliche Trockenhydrophobierung erzielt wird, erreicht. Hinsichtlich der Reinigungswirkung besteht kein wesentlicher Unterschied zwischen den Petrolsulfonaten und den Chlorparaffinsulfonaten, so daß mit den erfindungsgemäß zusammengesetzten Reinigungsverstärkern ebenfalls ausgezeichnete Reinigungsresultate auch bei pastellfarbigen oder weißen Textilien erreicht werden.

### Beispiel 1

1.1. In einer 9 kg-Chemischreinigungsanlage wurden 6 kg pastellfarbige und weiße Skibekleidung aus Polyester/Baumwolle bei einem Flottenverhältnis von 1 : 8 in Perchlorethylen 6 min ohne Filtration chemisch gereinigt, 1 min abgeschleudert und mit sauberem Lösungsmittel 4 min bei gleichzeitiger Filtration nachgespült, 1V2 min zentrifugiert und dann mit 50 ml einer flüssigen Trockenhydrophobierung pro kg Ware während 5 min im Sprühverfahren imprägniert. Anschließend wurde die so behandelte Ware wie üblich getrocknet.

Zu Beginn des ersten Bades wurden 5 g eines erfindungsgemäßen Reinigungsverstärkers pro Liter Flotte zugesetzt. Dieses Produkt hatte folgende Zusammensetzung:

Für die nachfolgende Hydrophobierung wurde ein Imprägniermittel mit folgender Zusammensetzung verwendet:

Die so gereinigten Textilien waren einwandfrei sauber, wiesen keine Vergrauung auf und der Imprägniereffekt war ausgezeichnet.

1.2 Zum Vergleich wurden in der unter 1.1 beschriebenen Reinigungsanlage ebenfalls 6 kg verschmutzte Hellfarbige Sportbekleidung unter Verwendung eines Reinigungsverstärkers gemäß DE-A-2 644 073 der folgenden Zusammensetzung gereinigt und imprägniert:

Die gereinigten Textilien waren zwar einwandfrei sauber, zeigten aber nur einen mäßigen Imprägniereffekt.

Zur Bestimmung der Reinigungswirkung wurde bei den Versuchen künstlich angeschmutztes Testgewebe aus Polyester/Baumwolle mitgereinigt und die Aufhellung sowie die Vergrauung an dem nicht angeschmutzten Teil des Gewebes mit einem Reflektometer bestimmt.

Die Prüfung des Imprägniereffektes erfolgte an mitbehandelten Polyester/Baumwoll-Abschnitten gemäß AATCC 22-164.

### Beispiel 2

2.1 In einer 10 kg-Reinigungsanlage wurden 6 kg weiße und pastellfarbige Wettermäntel und Anoraks aus Polyester/Baumwolle bei einem Flottenverhältnis von 1 :8 vier min lang in Monofluortrichlormethan ohne Filtration gereinigt, 1/2 min abgeschleudert und anschließend mit sauberem Lösungsmittel bei gleichzeitiger Filtration der Flotte 6 min gespült, 1 min zentrifugiert, wie unter 1.1 beschrieben im Sprühverfahren imprägniert und wie üblich getrocknet.

Zu Beginn des ersten Bades wurden der Flotte 5 g/I eines erfindungsgemäßen Reinigungsverstärkers mit folgender Zusammensetzung zugesetzt:

Zur Demonstration des Schmutztragevermögens wurden dem ersten Bad 2 g/I gepulverte Aktivkohle zugesetzt. Die Textilien waren einwandfrei sauber, zeigten keine merkliche Vergrauung und waren einwandfrei hydrophob.

2.2 In der unter 2.1 beschriebenen Reinigungsanlage wurden in gleicher Weise nochmals 6 kg weiße und pastellfarbige Wettermäntel sowie Anoraks aus Polyester/Baumwolle gereinigt und imprägniert. Als Reinigungsverstärker wurden 5 g/I eines Produktes gemäß DE-A-2 644 073 mit folgender Zusammensetzung dosiert:

Auch hier wurden dem ersten Bad 2 g/I Aktivkohle zur Demonstration des Schmutztragevermögens zugesetzt. Die Textilien waren auch bei diesem Verfahren einwandfrei sauber, erwiesen sich aber als unzureichend wasserabweisend.

Um eine exakte Bestimmung des Reinigungs- und Hydrophobiereffektes bei den nach 2.1 und 2.2 gereinigten Textilien zu ermöglichen, wurden künstlich angeschmutzte Testgewebe sowie unangeschmutztes Testmaterial bei den verschiedenen Verfahren mitgereinigt und wie unter 1.1 beschrieben, ausgewertet.

### Beispiel 3

3.1 in einer 10 kg-Reinigungsanlage wurden 6 kg weiße Polyamid-Skianzüge bzw. Anoraks bei einem Flottenverhältnis von 1 : 8 während 4 min in 1.1.1-Trichlorethan gereinigt, 1/2 min abgeschleudert und anschließend 6 min in reinem Lösungsmittel bei gleichzeitiger Filtration gespült. Anschließend wurde 1 min zentrifugiert, 5 min im Spühverfahren wie unter 1.1 beschrieben, imprägniert und wie üblich getrocknet.

Dem ersten Bad wurden zu Beginn 3 g/I eines erfindungsgemäßen Reinigungsverstärkers mit folgender Zusammensetzung zugegeben:

Außerdem wurden zur Demonstration des Schmutztragevermögens der ersten Flotte 0,5 g/I Ruß zugesetzt.

Die Textilien waren einwandfrei sauber, zeigten trotz Rußzugabe keine merkliche Vergrauung und waren ausgeprägt hydrophob.

3.2 In der unter 3.1 beschriebenen Reinigungsanlage wurden ebenfalls 6 kg weiße Polyamid-Skianzüge und Anoraks in der gleichen Weise gereinigt und imprägniert. Der verwendete Reinigungsverstärker enthielt jedoch anstelle des Chlorparaffinsulfats die gleiche Menge Petrolsulfonat.

Das Reinigungsresultat war fast gleich gut wie bei dem Versuch 3.1; der Hydrophobiereffekt jedoch war nur mäßig.

## Patentansprüche

1. Reinigungsverstärker zum Chemischreinigen von Textilien auf der Basis von
wobei das Verhältnis von a : (b + c) = 1 : 4 bis 1 : 12, und das Verhältnis von b : c=1 : 0,8 bis 1 : 1,5 beträgt, dadurch gekennzeichnet, daß sie als weitere Sulfonate Chlorparaffinsulfonate der KettenlängenC₁₂-C₃₀enthalten.

2. Reinigungsverstärker nach Anspruch 1, gekennzeichnet durch einen Gehalt an Chlorparaffinsulfonaten, die 30-50 Gew.-% an Monsulfonat und 4-25 Gew.-% an organisch gebundenem Chlor enthalten.

3. Verwendung eines Reinigungsverstärkers nach Anspruch 1 oder 2 zum Chemischreinigen von Sport- und Wetterschutzbekleidung.

## Claims

1. Booster for the dry-cleaning of textiles based on
a) from 1 to 6% by weight of a surface-active quaternary ammonium compound,
b) from 2 to 36% by weight of toluene or xylene sulfonate,
c) from 2 to 36% by weight of other sulfonates,
d) from 22 to 95% by weight of solvent and water, the ratio of a : (b + c) amounting to between 1 : 4 and 1 : 12 and the ratio of b : c amounting to between 1 : 0.8 and 1 : 1.5, characterized in that they contain as the other sulfonates chloroparaffin sulfonates having chain lengths of from C₁₂ to C₃₀.

2. Boosters as claimed in Claim 1, characterized by a content of chloroparaffin sulfonates containing from 30 to 50% by weight of monosulfonate and from 4 to 25% by weight of organically bound chlorine.

3. The use of a booster of the type claimed in Claim 1 or 2 for the dry-cleaning of sports and weatherproof clothing.

## Revendications

1. Renforçateur de nettoyage pour le nettoyage chimique des textiles, à base de
a) 1- 6% en poids d'un composé d'ammonium quaternaire tensioactif
b) 2―36% en poids de toluène- ou xylène-sulfonate
c) 2-36% en poids d'autres sulfonates
d) 22-95% en poids de solvant et d'eau le rapport de a : (b+c)=1 :4 à 1 : 12 et le rapport de b : c=1 : 0,8 à 1 : 1,5, caractérisé en ce qu'en tant qu'autres sulfonates il contient des chloroparaffine-sulfonates de longueurs de chaîne C₁₂―C₃₀.

2. Renforçateur de nettoyage selon la revendication 1, caractérisé par une teneur en chloroparaffine-sulfonates qui contiennent 30-50% en poids de monosulfonate et 4-25% en poids de chlore lié organiquement.

3. Utilisation d'un renforçateur de nettoyage selon la revendication 1 ou 2 pour le nettoyage chimique de vêtements de sport et de protection des intempéries.
